# FASCICULE DE BREVET EUROPEEN

(11) **EP 1 179 483 B1**
(45) Date de publication et mention de la délivrance du brevet: **13.07.2005**
(21) Numéro de dépôt: 01402066.3
(22) Date de dépôt: 31.07.2001
(51) Int. Cl.: B65D 1/46

(54) **Récipient ayant un bord à paroi multiple et son procédé de fabrication**
Behälter mit mehrwandigem Rand und Verfahren zu seiner Herstellung
Container with a multi-walled edge and method for manufacturing same

(30) Priorité: 07.08.2000 FR 0010406
(43) Date de publication de la demande: 13.02.2002
(73) Titulaire: Millet Marius, 39170 Saint Lupicin (FR)
(72) Inventeur: Defferrard, Jean-Marie, 39170 Pratz (FR); Duquet, Hervé, 39200 Saint-Claude (FR); Millet, Christine, 39170 Saint Lupicin (FR)
(74) Mandataire: Roger-Petit, Georges

(56) Documents cités:
- EP-A- 0 715 942
- DE-A- 3 814 520
- US-A- 4 572 399
- US-A- 5 954 223

## Description

La présente invention concerne un procédé de fabrication d'un récipient en matière moulable ayant au moins une paroi latérale, un fond et une ouverture de chargement et des récipients ayant une extrémité en double ou triple paroi pouvant être obtenus par ce procédé.

La fabrication de récipients ayant des parois tels que des pots de fleurs, par exemple, est généralement effectuée par moulage d'une forme en matière plastique. Ce type de procédé est relativement rapide et économique mais ne permet de fabriquer que des récipients de forme simple et d'épaisseur faible.

Il n'est en particulier pas possible de réaliser des parties creuses et fermées lorsqu'il est nécessaire d'avoir un volume à un endroit précis de la pièce, comme ce peut être le cas au niveau du rebord d'un pot, par exemple.

On connaît par le brevet américain US 4 572 399 A (Bock) un procédé de fabrication de récipient et un récipient fabriqué par ce procédé conformes aux préambules des revendications 1 et 8, respectivement. Le récipient décrit dans ce document, dans la variante illustrée notamment par les figures 7 et 8, comporte une double paroi, après deux pliages de sa paroi dans un même sens.

La présente invention vise donc à remédier aux inconvénients susmentionnés des procédés de l'art antérieur.

A cet effet, un premier objet de l'invention est un procédé de fabrication d'un récipient en matière moulable ayant au moins une paroi latérale, un fond et une ouverture de chargement, ledit récipient étant réalisé par moulage, au moins l'une des parois latérales de ce récipient comprenant, au voisinage de ladite ouverture de déchargement, des premiers moyens formant charnière et des deuxièmes moyens formant charnière, situés à distance desdits premiers moyens formant charnière, caractérisé en ce que en ce que lesdits premiers moyens formant charnière et lesdits deuxièmes moyens formant charnière sont constitués chacun par au moins une ligne et agencés de telle sorte qu'ils permettent de faire pivoter une partie de ladite paroi latérale de façon à créer une paroi triple.

On pourra utiliser à cet effet toute matière moulable, comme par exemple, une matière plastique.

L'introduction de charnières dans une des parois du récipient permet notamment de réaliser des volumes fermés dont la réalisation n'était pas réalisable de façon simple auparavant. De plus, la fabrication de cette charnière est très simple et ne nécessite pas une étape particulière, celle-ci résultant du moulage lui-même.

Dans un mode de réalisation préféré, les moyens formant charnière sont constitués par une ligne d'épaisseur réduite par rapport au reste de la paroi latérale, ou par un ensemble de lignes reliées entre elles par de très petites parois de forme adaptée, mais il est bien entendu possible de réaliser la charnière par tout autre moyen adapté à l'utilisation.

Dans un mode de réalisation préféré, le récipient est obtenu par moulage par injection ou par extrusion-soufflage.

Ce mode de réalisation présente l'avantage supplémentaire de pouvoir réaliser des parties encore plus volumineuses et plus résistantes qu'avec une seule charnière et pouvant en outre avoir des formes particulières.

Un second objet de l'invention est constitué par un procédé de fabrication de deux récipients en matière moulable selon l'invention, caractérisé en ce que l'on fabrique simultanément lesdits récipients par moulage d'une seule forme comportant au moins deux fonds et une paroi latérale, que l'on découpe ensuite en son milieu, parallèlement aux fonds desdits récipients. Ce mode de réalisation permet la fabrication de deux récipients en une seule opération de moulage desdits récipients dont les ébauches sont disposées tête-bêche. Une simple opération de découpe permet ensuite de les séparer.

Un troisième objet de l'invention est un récipient réalisé selon le procédé de l'invention.

D'autres caractéristiques et avantages de la présente invention apparaîtront à la lecture de la description détaillée suivante faite en référence aux dessins annexés dans lesquels
- la figure 1A représente une vue de coupe d'un mode de réalisation d'un récipient connu en cours de fabrication,
- la figure 1B représente une vue de coupe du récipient de la figure 1A à l'issue de sa fabrication,
- la figure 2A représente une vue de coupe d'un mode de réalisation d'un récipient selon l'invention en cours de fabrication,
- la figure 2B représente une vue de coupe du récipient de la figure 2A à l'issue de sa fabrication,
- la figure 3A représente une vue de coupe d'une variante du mode de réalisation d'un récipient selon l'invention, en cours de fabrication,
- la figure 3B représente une vue de coupe du dispositif de la figure 3A à l'issue de sa fabrication.

Si l'on considère la figure 1A, on peut y voir une pièce moulée 1 telle qu'elle est obtenue à l'issue d'un moulage par soufflage et qui comprend notamment un fond 2 prolongé par une paroi latérale 3. Cette paroi 3 comprend une gorge périphérique horizontale 4 dont la partie supérieure se termine par une ligne d'épaisseur réduite 5 formant charnière. Au-dessus de la charnière 5 se trouve une bande de matière 6 dont la hauteur est légèrement supérieure au diamètre de la gorge 4.

A partir de cette forme moulée, on réalise le récipient 7 de la figure 1 B en découpant la partie supérieure de la forme moulée 1 au niveau de la bande 6, de telle sorte que la hauteur de cette bande 6 soit alors de taille voisine de celle du diamètre de la gorge 4. On plie ensuite cette bande en la faisant pivoter autour de la charnière 5 puis on soude éventuellement le bord de la bande 6 sur la paroi du récipient. Comme on peut le constater, il est ainsi possible de fabriquer de façon rapide et simple un récipient en matière moulable comportant un rebord volumineux mais creux, à double paroi.

Si l'on considère à présent la figure 2B, on peut y voir un mode de réalisation d'un récipient selon l'invention qui présente deux charnières et non une seule comme celui des figures 1A et 1 B.

De la même façon que précédemment, on obtient par moulage par soufflage ou par injection une forme moulée 8 qui comporte un fond 9 prolongé par une paroi latérale 10 comportant un épaulement périphérique horizontal 11. Cet épaulement 11 comprend le long de sa partie supérieure une ligne d'épaisseur réduite 12 formant une première charnière. La paroi 10 se prolonge ensuite par une bande de matière 13 dont la hauteur est égale à celle de la diagonale de l'épaulement 11. La partie supérieure de la bande de matière 13 est délimitée par une deuxième ligne d'épaisseur réduite 14 formant une deuxième charnière qui est elle-même prolongée par une deuxième bande de matière 15.

Cette bande de matière 15 est incurvée et a une forme sensiblement symétrique à celle de l'épaulement 11 lorsque la bande 13 est repliée. Après moulage de cette forme 8, on peut obtenir le récipient 16 de la figure 2B en faisant pivoter la bande 13 autour de la charnière 12 jusqu'à toucher la paroi 10, puis en faisant pivoter la bande 15 autour de la charnière 14 jusqu'à toucher la bande 13. On peut ensuite souder la bande 13 sur la paroi 10 et la bande 15 sur la bande 13 si on le souhaite. Le récipient 16 obtenu présente un rebord encore plus volumineux que celui du récipient 7 tout en nécessitant peu de matière.

Si l'on considère à présent les figures 3A et 3B, on peut y voir une forme moulée 17 présentant elle-aussi deux charnières qu'on ne décrira pas davantage car elle est identique à la forme moulée 8 à l'exception de la forme de l'épaulement et de la deuxième bande de matière qui sont ici plus arrondis, ce qui donne à l'issue du procédé de fabrication, un récipient 18 avec un rebord d'une forme ovale en coupe. On voit donc qu'en variant la forme de ces deux parties de la paroi on peut obtenir différents types de rebords plus ou moins volumineux, et plus ou moins inclinés, en fonction de l'usage final de ce récipient.

On notera en outre que si l'on utilise une paraison multicouche pour la réalisation des récipients 16 et 18, l'intérieur du rebord pourra avoir un aspect différent de celui de l'extérieur du récipient, que ce soit par la couleur et/ou par la texture, ce qui augmente encore le nombre de variantes réalisables.

Il va de soi que les formes de réalisation de l'invention qui ont été décrites ci-dessus a été donnée à titre purement indicatif et nullement limitatif, et que de nombreuses modifications peuvent être facilement apportées par l'homme de l'art sans pour autant sortir du cadre de l'invention.

Ainsi, si les exemples donnés concernent plus particulièrement le domaine des pots de fleurs, il est parfaitement possible d'utiliser le procédé selon l'invention dans d'autres domaines techniques dans lesquels se posent le même type de problème.

## Revendications

1. Procédé de fabrication d'un récipient (16,18) en matière moulable ayant au moins une paroi latérale (10), un fond (9) et une ouverture de chargement, ledit récipient (16,18) étant réalisé par moulage, au moins l'une des parois latérales (10) de ce récipient (16,18) comprenant, au voisinage de ladite ouverture de déchargement, des premiers moyens formant charnière (12) et des deuxièmes moyens formant charnière (14), situés à distance desdits premiers moyens (12) formant charnière, **caractérisé en ce que** lesdits premiers moyens formant charnière (12) et lesdits deuxièmes moyens formant charnière (14) sont constitués chacun par au moins une ligne et agencés de telle sorte qu'ils permettent de faire pivoter une partie (15) de ladite paroi latérale (10) de façon à créer une paroi triple.

2. Procédé selon la revendications 1, **caractérisé en ce que** le moulage dudit récipient (16, 18) est effectué par injection ou par extrusion-soufflage.

3. Procédé selon la revendication 1, **caractérisé en ce que** lesdits premiers et deuxièmes moyens formant charnière sont constitués par deux lignes (12,14) d'épaisseur réduite par rapport au reste de la paroi latérale (10), ou par deux ensembles de lignes reliées entre elles par de très petites parois de forme adaptée.

4. Procédé de fabrication selon la revendication 3, **caractérisé en ce que** la paroi latérale (10) dudit récipient (16,18) comporte en outre un épaulement périphérique horizontal (11) comprenant le long de sa partie supérieure une ligne d'épaisseur réduite (12) formant charnière qui est prolongée par une première bande de matière (13) dont la hauteur est sensiblement égale à la longueur de la diagonale dudit épaulement (11), la partie supérieure de cette bande (13) comprenant à son tour une ligne d'épaisseur réduite (14) formant une deuxième charnière, qui est elle-même prolongée par une deuxième bande de matière (15), et **en ce que** l'on procède à la découpe de la partie du récipient moulé (16) surmontant ladite deuxième bande (15), avant de faire pivoter les deux bandes (13,15) autour de leurs charnières respectives (12,14) formant ainsi un à triple paroi.

5. Procédé de fabrication de deux récipients en matière moulable selon l'une quelconque des revendications 1 à 6, **caractérisé en ce que** l'on fabrique simultanément lesdits récipients par moulage d'une seule forme comportant au moins deux fonds et une paroi latérale, forme que l'on découpe ensuite en son milieu, parallèlement aux fonds desdits récipients.

6. Récipient (16,18) ayant au moins une paroi latérale (10), un fond (9) et une ouverture de chargement, ledit récipient (16,18) étant réalisé par moulage, au moins l'une des parois latérales (10) de ce récipient (16,18) comprenant, au voisinage de ladite ouverture de déchargement, des premiers moyens formant charnière (12) et des deuxièmes moyens formant charnière (14), situés à distance desdits premiers moyens (12) formant charnière, **caractérisé en ce qu'**il est réalisé par le procédé selon l'une quelconque des revendications 1 à 5, de manière à ce que lesdits premiers moyens formant charnière (12) et lesdits deuxièmes moyens formant charnière (14) soient agencés de telle sorte qu'ils permettent de faire pivoter une partie (15) de ladite paroi latérale (10) de façon à créer une paroi triple.

## Patentansprüche

1. Verfahren zur Herstellung eines Behälters (16, 18) aus gießfähigem Material, der wenigstens eine Seitenwand (10), einen Boden (9) und eine Beladungsöffnung aufweist, wobei der Behälter (16, 18) durch Gießen hergestellt ist und wenigstens eine der Seitenwände (10) des Behälters (16, 18) benachbart zur Beladungsöffnung erste scharnierbildende Mittel (12) und zweite scharnierbildende Mittel (14), die beabstandet von den ersten scharnierbildenden Mitteln (12) angeordnet sind, aufweist, **dadurch gekennzeichnet, dass** die ersten scharnierbildenden Mittel (12) und die zweiten scharnierbildenden Mittel (14) jeweils durch wenigstens eine Linie gebildet sind und so angeordnet sind, dass sie das Verschwenken eines Teils (15) der Seitenwand (10) dergestalt erlauben, dass eine Dreifachwand ausgebildet wird.

2. Verfahren nach Anspruch 1, **dadurch gekennzeichnet, dass** das Gießen des Behälters (16, 18) durch Spritzgießen oder durch Extrusionsblasen bewerkstelligt wird.

3. Verfahren nach Anspruch 1, **dadurch gekennzeichnet, dass** die ersten und zweiten scharnierbildenden Mittel durch zwei Linien (12, 14) mit reduzierter Wandstärke bezogen auf den Rest der Seitenwand (10) oder durch zwei Sätze von untereinander durch sehr kleine Wände mit angepasster Form verbundene Linien gebildet sind.

4. Verfahren zur Herstellung nach Anspruch 3, **dadurch gekennzeichnet, dass** die Seitenwand (10) des Behälters (16, 18) außerdem eine horizontal umlaufende Schulter (11) aufweist, die entlang ihres oberen Teils eine scharnierbildende Linie (12) mit reduzierter Wandstärke aufweist, die mittels eines ersten Materialbandes (13) verlängert ist, dessen Höhe in etwa gleich der Länge der Diagonale der Schulter (11) ist, wobei der obere Teil dieses Bandes (13) entlang seines Umlaufs eine zweite scharnierbildende Linie (14) mit reduzierter Wandstärke aufweist, die ebenfalls mittels eines zweiten Materialbandes (15) verlängert ist, und
dass man den Beschnitt des das zweite Band (15) übersteigenden Teils des gegossenen Behälters (16) durchführt bevor man die beiden Bänder (13, 15) um ihre entsprechenden Scharniere (12, 14) und somit zur Ausbildung einer Dreifachwand verschwenkt.

5. Verfahren zur Herstellung von zwei Behältern aus gießfähigem Material nach einem der Ansprüche 1 bis 4, **dadurch gekennzeichnet, dass** man die Behälter gleichzeitig, durch Gießen in eine einzige Form herstellt, die wenigstens zwei Böden und eine Seitenwand aufweist dergestalt, dass man diese anschließend in ihrer Mitte, parallel zu den Böden der Behälter schneidet.

6. Behälter (16, 18), der wenigstens eine Seitenwand (10), einen Boden (9) und eine Beladungsöffnung aufweist, wobei der Behälter (16, 18) durch Gießen hergestellt ist und wenigstens eine der Seitenwände (10) des Behälters (16, 18) benachbart zur Beladungsöffnung erste scharnierbildende Mittel (12) und zweite scharnierbildende Mittel (14), die beabstandet von den ersten scharnierbildenden Mitteln (12) angeordnet sind, aufweist, **dadurch gekennzeichnet, dass** er mittels eines Verfahrens nach einem der Anspruche 1 bis 5 hergestellt ist, dergestalt, dass die ersten scharnierbildenden Mittel (12) und die zweiten scharnierbildenden Mittel (14) so angeordnet sind, dass sie das Verschwenken eines Teils (15) der Seitenwand (10) dergestalt erlauben, dass eine Dreifachwand ausgebildet wird.

## Claims

1. Process for manufacturing a container (16,18) made from mouldable material, having at least one side wall (10), a base (2,9) and a filling opening, the said container (16,18) being produced by moulding, with at least one of the side walls (10) of this container (16,18) comprising, in the vicinity of the said filling opening, first hinge-forming means (12) and second hinge-forming means (14) situated at a distance from the said first hinge-forming means (12), **characterized in that** the said first hinge-forming means (12) and the said second hinge-forming means (14) each consist of at least one line and are arranged in such a way that they allow a portion (15) of the said side wall (10) to be pivoted so as to create a triple wall.

2. Process according to Claim 1, **characterized in that** the said container (16,18) is moulded by injection moulding or by extrusion blow moulding.

3. Process according to Claim 1, **characterized in that** the said first and second hinge-forming means consist of two lines (12,14) which are thinner than the remainder of the side wall (10), or of two sets of lines connected to one another by very small walls of appropriate shape.

4. Manufacturing process according to Claim 3, **characterized in that** the side wall (10) of the said container (16,18) furthermore comprises a horizontal peripheral shoulder (11) comprising along its upper part a thinner hinge-forming line (12) which is extended by a first band of material (13) whose height is approximately equal to the length of the diagonal of the said shoulder (11), the upper part of this band (13) in turn comprising a thinner line (14) forming a second hinge, which is itself extended by a second band of material (15), and **in that** the portion of the moulded container (16) above the said second band (15) is cut off before the two bands (13,15) are pivoted around their respective hinges (12,14), thus forming a triple wall.

5. Process for manufacturing two containers made from mouldable material according to any one of Claims 1 to 4, **characterized in that** the said containers are manufactured simultaneously by moulding a single shape comprising at least two bases and a side wall, which shape is then cut in its centre, parallel to the bases of the said containers.

6. Container (16,18) having at least one side wall (10), a base (2,9) and a filling opening, the said container (16,18) being produced by moulding, at least one of the side walls (10) of this container (16,18) comprising, in the vicinity of the said filling opening, first hinge-forming means (12) and second hinge-forming means (14) situated at a distance from the said first hinge-forming means (12), **characterized in that** it is produced by the process according to any one of Claims 1 to 5, so that the said first hinge-forming means (12) and the said second hinge-forming means (14) are arranged in such a way that they allow a portion (15) of the said side wall (10) to be pivoted so as to create a triple wall.
